# FASCICULE DE BREVET EUROPEEN

(11) **EP 1 421 267 B1**
(45) Date de publication et mention de la délivrance du brevet: **12.04.2006**
(21) Numéro de dépôt: 02779615.0
(22) Date de dépôt: 07.08.2002
(51) Int. Cl.: F01N 3/023, F01N 3/20, F01N 3/035

(54) **PROCEDE DE REGENERATION D'UN DISPOSITIF DE FILTRATION DES GAZ D'ECHAPPEMENT POUR MOTEUR DIESEL ET DISPOSITIF DE MISE EN OEUVRE**
VERFAHREN ZUR REGENERIERUNG EINER ABGASFILTRIERVORRICHTUNG FÜR DIESELMOTOREN UND VORRICHTUNG DAFÜR
METHOD FOR REGENERATING AN EXHAUST GAS FILTERING DEVICE FOR DIESEL ENGINE AND DEVICE THEREFOR

(30) Priorité: 28.08.2001 FR 0111180
(43) Date de publication de la demande: 26.05.2004
(73) Titulaire: CRMT, 69570 Dardilly (FR)
(72) Inventeur: FAYARD, Jean-Claude, F-69003 Lyon (FR)
(74) Mandataire: Schouller, Jean-Philippe
(86) Numéro de dépôt international: PCT/FR2002/002819
(87) Numéro de publication internationale: WO 2003/018971

(56) Documents cités:
- WO-A-00/34632
- US-A- 4 462 812
- US-A- 5 193 340
- US-B1- 6 273 120
- PATENT ABSTRACTS OF JAPAN vol. 2000, no. 20, 10 juillet 2001 (2001-07-10) & JP 2001 073748 A (HINO MOTORS LTD), 21 mars 2001 (2001-03-21)
- PATENT ABSTRACTS OF JAPAN vol. 2000, no. 03, 30 mars 2000 (2000-03-30) & JP 11 336530 A (NISSAN MOTOR CO LTD), 7 décembre 1999 (1999-12-07)
- PATENT ABSTRACTS OF JAPAN vol. 1995, no. 08, 29 septembre 1995 (1995-09-29) & JP 07 119444 A (HINO MOTORS LTD), 9 mai 1995 (1995-05-09)

## Description

La présente invention concerne de façon générale le domaine des filtres à particules et de façon plus particulière, un procédé de régénération d'un dispositif de filtration de gaz d'échappement pour moteur diesel.

En outre, la présente invention vise également un dispositif de filtration destiné à retenir les particules charbonneuses et de suie, produites par le moteur et à brûler ces dernières régulièrement afin d'éviter leur accumulation, cette dernière phase constituant la régénération, objet du procédé selon l'invention.

Le développement de l'ère industrielle a généré de graves conséquences sur l'environnement. En effet, les industries polluantes mais également le développement du parc automobile sont à l'origine d'un rejet important de polluants dans l'atmosphère qui entraîne sa modification. Cette modification est de deux ordres. On note tout d'abord, une modification chimique. Cette dernière se reflète surtout par une croissance continue de la teneur de l'air en composés, dérivés du carbone. Ces composés sont notamment le monoxyde de carbone (CO) et certains hydrocarbures imbrûlés, issus des combustions incomplètes. La présence de ces composés dans l'atmosphère constitue un risque direct pour la santé beaucoup plus important. Ainsi, le CO est un toxique respiratoire très puissant. Les hydrocarbures aromatiques polycycliques (HAP), tels que le benzopyrène, le benzanthracène ou, encore le fluoranthrène, particulièrement importants dans les fumées, les suies ou les gaz d'échappement des moteurs sont des carcinogènes reconnus.

L'atmosphère est également modifiée par la libération de particules solides. Ces particules sont classées en fonction de leur taille. Ainsi, les plus petites dites particules insédimentables, car incapable de se déposer au sol sous l'effet de la gravitation, sont les plus dangereuses pour la santé humaine, car elles sont susceptibles de pénétrer dans les alvéoles pulmonaires. Par ailleurs, elles contaminent les plus hautes couches de l'atmosphère et sont donc responsables d'une pollution globale.

Aussi, au regard de ce constat alarmant, les pouvoirs publics, tant au niveau national qu'international, essaient-ils de mettre en place des normes antipollution. Ces normes touchent surtout l'industrie automobile. Ainsi, les marques automobiles doivent régulièrement apporter des modifications sur leurs véhicules afin de les mettre en conformité avec ces normes.

Outre la mise au point de nouveaux moteurs ayant une consommation en carburant toujours plus réduite, un effort tout particulier a été fait sur le développement de nouveaux systèmes d'échappement, destinés à réduire l'émission de gaz polluants imbrûlés et de particules solides. Ainsi, les constructeurs automobiles ont mis au point les pots catalytiques ou catalyseurs, généralement constitués d'une enveloppe en acier inoxydable, d'un isolant thermique et d'un support en nid d'abeille imprégné de métaux précieux tels que le platine ou le rhodium. Ces catalyseurs permettent de réduire, avant tout, les émissions d'hydrocarbures polycycliques et de CO, et ceci dans une proportion de l'ordre de 50%. Toutefois, ils n'ont aucune action sur les émissions de particules solides. Ainsi, notamment en matière de moteurs diesels qui produisent de nombreuses particules solides, ces catalyseurs n'apportent pas d'amélioration notable de la qualité de l'air.

D'autres techniques ont été élaborées afin de limiter l'émission de particules polluantes par les véhicules. C'est le cas du filtre à particules. Ce filtre permet de réduire de 90% la masse totale des particules émises par les moteurs diesels. Il est encore plus efficace pour la rétention des très fines particules, puisque le taux de rétention peut aller jusqu'à 99%.

Le filtre à particules nécessite toutefois une régénération permettant de brûler les particules qui ont été piégées. Les particules sont généralement piégées par une cartouche filtrante faisant partie du filtre à particules. Cette cartouche pour résister aux températures élevées rencontrées peut être constitué d'un corps poreux de cordiérite, de quartz ou de carbure de silicium, généralement de structure en nid d'abeille pour présenter une surface maximum de filtration.

Un inconvénient majeur de tels filtres à particules consiste dans la combustion incomplète des particules retenues par la cartouche filtrante. En effet, pour des conditions d'utilisation urbaine, la température des gaz d'échappement atteinte est insuffisante pour provoquer leur combustion et limiter significativement le colmatage du filtre et donc sa régénération. Sans assistance chimique, les particules charbonneuses issues de la combustion du gazole dans les moteurs diesels ne commencent à s'oxyder significativement qu'au-dessus de 500°C. Ces températures ne sont pratiquement jamais atteintes dans des conditions de roulage urbain.

Il apparaît alors nécessaire de faire appel à un procédé chimique pour éliminer ces particules. Différentes techniques sont utilisées permettant d'obtenir leur combustion.

Une première technique consiste à disposer en amont du filtre, un catalyseur d'oxydation du monoxyde d'azote (NO) contenu dans les gaz d'échappement en dioxyde d'azote (NO₂), ce dernier ayant la propriété de catalyser la combustion des particules charbonneuses à partir de 250°C. Toutefois, ce procédé impose d'utiliser un gazole dont la teneur en soufre est inférieure à 50 ppm (parties par million), pour garder une efficacité de conversion du NO en NO₂ suffisante.

Cette technique, appelée *"Continuous Regenerating Trap*" (C.R.T.), allie les effets du filtre à particules et du catalyseur d'oxydation du NO. Ce système nécessite pour assurer un bon fonctionnement des filtres, une régénération régulière qui limite la perte de charge du filtre en éliminant le risque de régénération non contrôlé et exothermique.

Un tel fonctionnement n'est obtenu que lorsque les gaz d'échappement ou l'enceinte de combustion présentent une température supérieure à 300°C pendant au moins 30% du temps de fonctionnement du véhicule.

Dans le cas contraire, il se développe des réactions violentes liées à la concentration excessive de particules charbonneuses colmatant le filtre. Ces réactions consistent en la combustion, trop rapide d'une grande masse de particules, ce qui conduit généralement à une destruction du filtre par choc thermique, les températures obtenues étant très élevées localement.

D'autres techniques font appel à l'utilisation d'additifs organométalliques rajoutés au gazole tel que le cérium, fer, strontium, calcium ou autres. Ces techniques permettent d'obtenir un effet similaire à celui obtenu avec le NO₂ en catalysant la combustion des matières charbonneuses à des températures voisines de 300°C.

Un premier inconvénient de ces techniques est le coût prohibitif des additifs utilisés.

Un autre inconvénient majeur réside dans le fait qu'il est nécessaire de prévoir un dispositif d'additivation complémentaire.

Encore un autre inconvénient de ces techniques est qu'elles présentent une tendance encore plus importante au colmatage du filtre et donc aux réactions qui en découlent, si les températures atteintes en fonctionnement ne sont pas suffisamment importantes, les additifs présents dans les matières charbonneuses contribuant à encrasser encore plus rapidement le médiat filtrant

D'autres techniques ont consisté à expérimenter des dispositifs basés sur des moyens de chauffage complémentaires du type brûleurs, résistances électriques ou autres. Ces moyens de chauffage complémentaire sont mis en oeuvre uniquement lorsque la cartouche présente un début de colmatage, se traduisant par une augmentation de la perte de charge. Un tel dispositif de régénération est mis en oeuvre avec le moteur en marche, c'est à dire en présence d'un débit de gaz d'échappement important. Un tel dispositif nécessite donc une puissance de chauffage importante pour simultanément porter à la bonne température les gaz d'échappement et la masse de la cartouche filtrante.

WO-A-00/34632 décrit toutes les caractéristiques des préambules des revendications indépendantes 1 et 3.

Par ailleurs, US-A-4,462,812 décrit un séparateur de particules destiné à être utilisé dans le circuit d'échappement d'un moteur diesel, qui comporte un filtre retenu dans une chambre de ce séparateur, de manière que les gaz d'échappement arrivant puissent circuler librement autour de la partie libre de ce filtre, pour chauffer sa surface externe, et ainsi réduire les contraintes thermiques qui sont engendrées dans ce filtre pendant son fonctionnement et sa régénération.

Enfin, US-B-6,273,120 concerne un dispositif permettant d'introduire un réducteur liquide dans un système d'épuration des gaz d'échappement, comportant une chambre de mélange de ce réducteur avec un gaz, en communication avec une conduite de transport de ce réducteur ainsi qu'avec une conduite de transport de ce gaz, alors qu'il est prévu un dispositif de commande de la pression dans la conduite du réducteur, en fonction de la pression du gaz dans la conduite de gaz.

Dans un tel contexte technique, l'objectif de la présente invention est de fournir un procédé de régénération d'un dispositif de filtration, qui remédie aux inconvénients des différentes techniques existantes consistant à traiter les particules charbonneuses et de suies émises par les moteurs diesels.

Un autre objectif de l'invention est de fournir un procédé de régénération, évitant ainsi tout risque d'accumulation de particules dans le dispositif de filtration et donc tout risque de régénération incontrôlée.

Encore un autre objectif de l'invention, est de fournir un procédé de régénération n'entraînant pas de surconsommation significative de carburant et plus généralement, n'entraînant pas de surcoût financier, pour l'utilisateur.

Encore un autre objectif de l'invention est de fournir un procédé de régénération n'entamant pas les performances du moteur, notamment par des pertes de charge, dues à la contre-pression exercée par les gaz d'échappement sur le moteur, du fait d'un colmatage du dispositif de filtration.

Enfin un dernier objectif de l'invention est de fournir un dispositif de filtration permettant de mettre en oeuvre le procédé de régénération selon l'invention.

Ces objectifs, parmi d'autres, sont atteints par la présente invention qui concerne tout d'abord un procédé de régénération selon la revendication 1 annexée.

Un autre objet de l'invention concerne un dispositif de filtration permettant la mise en oeuvre du procédé de régénération selon l'invention. Ce dispositif est conforme à la revendication 3 annexée.

La présente invention sera mieux comprise à la lecture de la description qui suit, faite en référence aux dessins qui représentent, de façon nullement limitative, un exemple de réalisation du dispositif de filtration selon l'invention et dans lesquels :
La figure 1 représente une vue générale schématique du système comprenant le dispositif de filtration et permettant la mise en oeuvre du procédé de régénération.
La figure 2 représente une vue en coupe longitudinale du dispositif de filtration selon un premier mode de réalisation.
La figure 3 représente une vue en coupe transversale, selon l'axe II-II, du dispositif de filtration représenté en coupe longitudinale sur la figure 3.
La figure 4 représente une variante de ce premier mode réalisation, vue en coupe longitudinale du dispositif de filtration.
La figure 5 représente une vue en coupe longitudinale du dispositif de filtration selon un second mode de réalisation.

Le système qui permet la mise en oeuvre du procédé de régénération selon l'invention est représenté de façon schématique à la figure 1, selon un mode préférentiel. Dans ce système, collaborent différents éléments mécaniques du véhicule, qui font ou non partie du dispositif de filtration et qui concourent à la régénération de ce dispositif.

Ainsi, un moteur diesel 10, alimenté en carburant par un réservoir principal 12 via un système d'alimentation 14, produit en fonctionnement des gaz d'échappement. Ces gaz sont récupérés par le biais d'un collecteur (non représenté) à la sortie du moteur et sont évacués par l'intermédiaire d'un conduit d'évacuation 16. Ce conduit rejoint une enceinte 18 contenant un moyen de production de catalyseur de combustion 20 et un moyen de filtration 22. Sont également placées au niveau de l'enceinte 18, une sonde de température 24 et une sonde de pression 26. Ces sondes ont pour fonction de mesurer la température et la pression au voisinage du moyen de production de catalyseur de combustion. Les données relatives à ces mesures sont transmises à un boîtier électronique de commande 28 et sont analysées par ce dernier.

Le boîtier électronique de commande est relié à deux conduits 30 et 32 et déclenche leur ouverture. Le conduit 30 relie un réservoir secondaire 34 à la chambre d'injection 36. Ce réservoir secondaire 34 alimente la chambre d'injection 36 en gazole. Lui-même est alimenté par le réservoir principal 12 par le biais d'un système de tuyauterie 38.

Le conduit 32 relie, quant à lui, le moteur 10 à la chambre d'injection 36. Il permet au moteur 10 d'alimenter la chambre d'injection 36 en air comprimé.

L'ouverture des conduits 30 et 32 se fait par l'intermédiaire de deux électrovannes 31 et 33, commandées électriquement par le boîtier électronique de commande.

Une vue détaillée en coupe longitudinale de l'enceinte 18 est représentée sur la figure 2.

Dans l'enceinte sont regroupés le moyen de production de catalyseur de combustion 20 et le moyen de filtration 22. Le moyen de production de catalyseur de combustion 20 est constitué par deux cartouches 20a et 20b de production de catalyseurs de combustion.

Ces cartouches sont de préférence sur un support métallique de manière à obtenir une inertie thermique la plus faible possible. Selon un mode préféré de réalisation, ces cartouches sont préférentiellement à base de platine et sont le siège d'une transformation du monooxyde d'azote (NO) contenu dans les gaz d'échappement en dioxyde d'azote (NO₂), qui constitue le catalyseur de combustion. Le NO₂ produit diffuse jusqu'au moyen de filtration 22.

Le moyen de filtration 22 est constitué par un ensemble d'unités filtrantes tridimensionnelles. De façon avantageuse, ces unités filtrantes sont de type nid d'abeille en carbure de silicium.

Selon un premier mode de réalisation représenté sur la figure 2, ces unités filtrantes sont assemblées de façon à former le corps d'un filtre à particules. Ainsi, le moyen de filtration est constitué par trois filtres à particules 22a, 22b et 22c. Ces filtres à particules ainsi disposés, sont représentés vus de dessus sur la figure 3. Les filtres sont constitués d'un corps 40, et d'une enveloppe métallique 42. Le corps 40 est constitué par l'assemblage de plusieurs unités filtrantes 44, séparées par un joint 46, qui a pour fonction de compenser leur dilatation.

L'enceinte 18 comporte dans sa partie inférieure une chambre de rétention permettant d'accroître leur temps de résidence dans l'enceinte, des gaz d'échappement épurés par passage dans le moyen de filtration (unités filtrantes ou filtres à particules).

Cet accroissement du temps de résidence des gaz d'échappement permet à ces derniers de venir chauffer les unités filtrantes ou les filtres à particules et donc les particules elles-même. Cette caractéristique remarquable permet de maintenir ces dernières à une température bien supérieure à la température habituelle. Cette température peut atteindre la température permettant leur combustion en présence du catalyseur de combustion. Dans ce cas, la régénération se déroule sans injection de gazole.

Une variante de ce mode de réalisation est représentée sur la figure 4. Selon cette variante, les filtres à particules 22a, 22b et 22c sont disposés en sens inverse. Le dispositif comporte alors une zone particulière de rétention des gaz d'échappement, non encore filtrés. En effet, ceux-ci sont contenus entre les cartouches de catalyseur et le support inférieur 48 des filtres, ce qui permet un temps de séjour plus important des gaz d'échappement, avant leur passage dans les filtres à particules, qui va d'une part, favoriser l'échange de chaleur entre les gaz et les filtres et d'autre part, limiter la déperdition de chaleur par échange avec l'extérieur.

Selon un second mode de réalisation du dispositif selon l'invention, les unités filtrantes 44 sont indépendantes les unes des autres. Ainsi, chaque unité filtrante est séparée de celles adjacentes par un espace suffisant pour permettre leur dilatation. Cette disposition est particulièrement avantageuse car, d'une part, elle permet de réduire de façon très importante les contraintes de dilatations thermiques, notamment en cas de combustion brutale de particules retenues, ce qui limite fortement le risque de voir les unités filtrantes se détériorer; d'autre part, la surface disponible pour la transmission de chaleur par les gaz est augmentée de façon considérable, ce qui accentue d'autant cette transmission de chaleur.

Une variante de ce second mode de réalisation, représentée sur la figure 5, consiste à disposer les unités filtrantes 44 en sens inverse dans le dispositif de filtration, avec un support positionné dans la partie inférieure, à l'image de la variante du premier mode de réalisation, représentée à la figure 4. Les avantages de cette disposition sont identiques à ceux cités supra dans la description de la figure 4.

Selon un exemple de réalisation, chaque unité filtrante est un cylindre à base carrée ayant une largeur et une profondeur de 35 mm, et une longueur variant de 150 à 300 mm.

Dans le cas où la température n'est pas suffisante pour déclencher la combustion des particules, la régénération se produit grâce à l'injection de gazole.

Pour se faire, la température au voisinage du moyen de production de catalyseur est mesurée, grâce à la sonde 24. La valeur de température θₘ mesurée est recueillie par le boîtier électronique de commande. Le boîtier va comparer cette valeur θₘ à une valeur de référence θᵣ, correspondant à la température à laquelle la combustion du gazole, en présence de catalyseur, se fait de façon complète.

Si la température θₘ mesurée est supérieure ou égale à la valeur de référence θᵣ, le boîtier électronique de commande déclenche l'ouverture des électrovannes 31 et 33. Cette ouverture entraîne l'entrée de gazole et d'air comprimé dans la chambre 36. Dans la chambre 36, le gazole se mélange à l'air comprimé et le mélange, ainsi constitué, est pulvérisé, sous forme nébulisé dans le conduit d'évacuation des gaz 16. Cette pulvérisation se fait par un orifice aménagé dans la paroi de la chambre 36, en regard duquel se trouve une buse, fixée à la chambre, permettant d'obtenir un jet nébulisé sous pression. Selon un exemple de réalisation, la chambre 36 est de type pistolet à peinture à air comprimé.

Lorsque la quantité de gazole nécessaire, prédéterminée par le boîtier électronique de commande, a été injectée, l'alimentation en gazole est coupée par fermeture de l'électrovanne 33. Seule l'alimentation en air comprimé persiste de telle sorte que ce dernier est pulvérisé dans le conduit 16 en lieu et place du mélange. Cette alimentation prolongée en air comprimé a pour but de d'éliminer tout reste de gazole dans la chambre d'injection 36 et le conduit 16.

La capacité du réservoir secondaire 34 est déterminée de façon à ce qu'elle corresponde au volume maximum de gazole nécessaire à la régénération. Ainsi, il ne peut se produire de surconsommation de gazole. De plus, grâce à ce mode de réalisation, la fréquence des cycles de régénération est limitée par le temps nécessaire au remplissage du réservoir secondaire 34, ce qui permet également d'éviter des surconsommations conséquentes en carburant.

Le carburant injecté dans le conduit d'évacuation 16 entre dans l'enceinte et subit une combustion complète au niveau du moyen de production de catalyseur. Cette combustion induit une augmentation significative de température jusqu'à une température θ_{c} à laquelle va se dérouler la combustion des particules qui colmatent le moyen de filtration. Les molécules de NO₂ produites vont catalyser cette réaction de combustion. Ainsi, cette réaction se produit à une température inférieure à la température normale. Lors de cette combustion, les particules solides sont transformées en gaz qui sont évacués.

Le moyen de filtration se retrouve alors dépourvu de dépôts et récupère sa pleine capacité de filtration.

Selon un mode de réalisation particulier, la mesure de θₘ peut être exploitée par le boîtier électronique afin d'évaluer la température des particules au niveau du moyen de filtration. En effet, si θₘ est voisine de la température à laquelle la combustion de particules peut se faire sans post-injection de gazole, le calculateur peut décider de ne pas déclencher cette post-injection, ce qui permet de faire une économie substantielle de carburant.

Selon une variante de ce mode de réalisation, une sonde de température supplémentaire est disposée à proximité du moyen de filtration de façon à obtenir la température exacte des particules.

Un troisième mode opérationnel consiste à mesurer simultanément la température et la pression au niveau du moyen de production de catalyseur, grâce à la sonde de température 24 et à la sonde de pression 26. La valeur de pression Pₘ mesurée reflète le degré d'obstruction du moyen de filtration par les particules. En effet, si le moyen de filtration est colmaté, les gaz d'échappement passent plus difficilement et exercent alors une contre-pression. Ainsi, la mesure de la pression Pₘ correspond au meilleur moyen de contrôler le colmatage du moyen de filtration. Le boîtier électronique de commande compare la valeur Pₘ mesurée à une valeur de référence Pᵣ, correspondant au degré d'obstruction maximal acceptable du moyen de filtration. Si Pₘ est supérieure ou égale à Pᵣ, le boîtier électronique de commande compare θₘ à θᵣ. Si θₘ est supérieure ou égale θᵣ, le boîtier déclenche alors la post-injection de gazole qui conduit à la régénération du moyen de filtration. Ce mode opérationnel a pour intérêt de ne déclencher de post-injection que lorsque le moyen de filtration a atteint un degré de colmatage déterminé, ce qui permet de fortement limiter la surconsommation de carburant.

### EXEMPLE

A titre d'exemple non limitatif, est présenté ci-dessous un dispositif de filtration utilisé avec un moteur de véhicule industriel, le moteur Renault VI 620-45 suralimenté, de 10 litres de cylindrée et d'une puissance de 190 Kw. Ce moteur équipe des bus urbains.

Le dispositif de filtration est composé de :
- Deux cartouches de catalyseurs à base de platine permettant la transformation du NO en NO₂. Ces cartouches, de 7,5 pouces diamètre et de 3 pouces de long, montées en parallèle sur un support métallique, tel que représenté sur la figure 2. Le volume de catalyseur a été déterminé de sorte que le taux de conversion de NO en NO₂ soit supérieur à 85 %.
- Trois filtres à particules IBIDEN, de type nid d'abeille en carbure silicium, montés en parallèle. Ces filtres ont une section de 162 cm² (diamètre 143,8 mm) et une longueur de 254 mm.
- Un système d'injection de gazole comportant une chambre d'injection tel que décrit précédemment et un réservoir secondaire d'une capacité de 50 cm³. Le débit de système d'injection est de 50 cm³ par minute. Ce débit a été déterminé de sorte que l'augmentation de température des gaz d'échappement, engendrée par la post-injection soit comprise entre 170 et 250°C, selon les conditions d'utilisation.
- Un boîtier électronique commandant la post-injection de gazole. Une temporisation limite la durée de la post-injection à 1 minute et une programmation spécifique du boîtier permet d'obtenir au plus une post-injection toutes les 5 minutes.

L'essai a été réalisé sur banc, dans des conditions correspondant à des conditions de roulage urbain.

Le boîtier électronique a été réglé de manière à ce que la post-injection soit déclenchée dès que la contre-pression atteint 120 mb et que la température des gaz est supérieure à 300°C.

On sait que, pour que la régénération se fasse correctement, il est nécessaire que le temps pendant lequel la température des gaz d'échappement est supérieure à 300°C, soit supérieur à 30 % du temps d'utilisation du véhicule.

Le dispositif décrit dans cet exemple permet d'obtenir une température de gaz d'échappement constamment supérieur à 300°C, quelle que soit la température initiale des gaz d'échappement.

Ainsi, la valeur de contre-pression mesurée après chaque processus de régénération du dispositif de filtration est de 50 mb, ce qui correspond à la valeur de contre-pression mesurée sur un dispositif de filtration neuf. La régénération du dispositif est donc complète.

Le procédé de régénération selon l'invention et le dispositif de filtration associé sont donc particulièrement adéquats pour le traitement des gaz d'échappement des véhicules de transport en commun urbain. En effet, les gaz produits par ces véhicules sont généralement à une température inférieure à celle nécessaire pour permettre la régénération des dispositifs de filtration classiques, ce qui entraîne un colmatage de ces dispositifs et donc leur détérioration rapide par de brutales réactions de combustion. Or, les résultats obtenus avec la présente technique permettent d'envisager une durée de vie minimale du dispositif de filtration de 100 000 km, sur des véhicules de ce type.

Une telle technique pourrait également être utilisée sur des véhicules de tourisme. En effet, ces derniers fonctionnant à des régimes plus importants, les gaz d'échappement produits ont des températures bien supérieures qui peuvent atteindre plus de 500°C. Le problème de régénération de filtre est donc moins crucial. Toutefois, les systèmes existants utilisent généralement des additifs organométalliques pour catalyser la combustion des particules, ce qui engendre un coût de fonctionnement important. Le dispositif selon l'invention, associé à son procédé de régénération, permet de pallier ce problème de coût.

Ainsi, si le dispositif de filtration selon l'invention, ne comporte pas d'éléments techniques nouveaux, les inventeurs ont le mérite d'avoir su combiner et adapter différentes techniques existantes afin de potentialiser leurs effets et d'obtenir un dispositif ayant une très grande efficacité, pour lutter contre l'émission de particules polluantes produites par les moteurs diesels et, d'autre part, pour obtenir d'excellents résultats en terme de régénération de filtres, même dans le cas de véhicules dont les régimes moteurs ne permettent pas d'obtenir des gaz d'échappement ayant une température élevée.

## Revendications

1. Procédé de régénération d'un dispositif de filtration des gaz d'échappement produits par un moteur diesel, ce procédé étant du type de ceux dans lesquels des particules, retenues sur un moyen de filtration (22) dudit dispositif de filtration, sont brûlées grâce à l'action d'un catalyseur de combustion (20) ledit moyen de filtration (22) des gaz d'échappement étant prévu en aval d'un moyen de production dudit catalyseur de combustion (20), **caractérisé en ce qu'**il consiste essentiellement à retenir les gaz d'échappement chauds autour du moyen de filtration (22) afin de fournir aux particules, au moins une partie de l'énergie calorifique nécessaire à leur combustion et à brûler lesdites particules de façon à régénérer le dispositif de filtration, et également à :
- mettre en oeuvre un moyen de production de catalyseur de combustion (20) dans le dispositif de filtration,
- mesurer une température θₘ au voisinage du moyen de production de catalyseur de combustion (20),
- comparer θₘ à une température θᵣ correspondant à la température à laquelle la combustion du gazole, en présence du catalyseur de combustion, est complète,
- si θₘ est supérieure ou égale à θᵣ, déclencher une post-injection de gazole, par l'intermédiaire d'un moyen d'injection, dans le dispositif de filtration, pendant une durée déterminée, afin d'entraîner une augmentation de température des particules pour permettre leur combustion.

2. Procédé selon la revendication précédente, **caractérisé en ce qu'**il consiste également à :
- mesurer une pression Pₘ au voisinage du moyen de production de catalyseur de combustion (20), ladite pression Pₘ reflétant le degré d'obstruction du moyen de filtration (22) par les particules,
- comparer ladite pression Pₘ à une pression Pᵣ de référence correspondant au degré d'obstruction maximal acceptable,
- si Pₘ est supérieure ou égale à la pression Pᵣ, comparer θₘ à θᵣ,
- si θₘ est supérieure ou égale à θᵣ, déclencher la post-injection de gazole.

3. Dispositif permettant la mise en oeuvre du procédé de régénération selon la revendication 1 ou 2, comportant un moyen de production de catalyseur de combustion (20), un moyen de filtration (22) des gaz d'échappement en aval du moyen de production de catalyseur de combustion, un moyen d'injection de gazole en amont du moyen de production de catalyseur de combustion, lesdits moyens de production de catalyseur de combustion et de filtration étant contenus dans une enceinte réactionnelle (18), dans la trajectoire du flux des gaz d'échappement produits par un moteur (10), ainsi qu'un boîtier électronique de commande (28) et au moins une sonde de température (24), placée à l'intérieur de ladite enceinte (18), servant à mesurer la température θₘ en son sein, **caractérisé en ce que** le moyen d'injection de gazole communique avec un conduit d'évacuation (16) des gaz d'échappement et **en ce que** le boîtier électronique de commande (28) est relié à la sonde de température (24), compare la valeur θₘ mesurée avec la valeur de référence θᵣ, et déclenche l'injection de gazole dans le conduit d'évacuation (16), par l'intermédiaire dudit système d'injection, lorsque la mesure θₘ est supérieure ou égale à la valeur de référence θᵣ.

4. Dispositif selon la revendication 3, permettant la mise en oeuvre du procédé de régénération selon la revendication 2, **caractérisé en ce qu'**il comporte au moins une sonde de pression (26), placée à l'intérieur de ladite enceinte (18), servant à mesurer la pression Pₘ en son sein, et **en ce que** le boîtier électronique de commande (28) est relié à ladite sonde de pression (26), compare la valeur Pₘ mesurée avec la valeur de référence Pᵣ, et déclenche l'injection de gazole dans le conduit d'évacuation (16), par l'intermédiaire dudit système d'injection lorsque la mesure Pₘ est supérieure ou égale à la valeur de référence Pᵣ.

5. Dispositif selon la revendication 3 ou 4, **caractérisé en ce que** ledit moyen de filtration, constitué par un ensemble d'unités filtrantes (44), baigne dans une chambre de réception des gaz d'échappement, lesdits gaz d'échappement venant chauffer lesdites unités filtrantes.

6. Dispositif selon la revendication 5, **caractérisé en ce que** ledit moyen de filtration est constitué par au moins deux filtres à particules (22a, 22b) comportant un corps (40), formé par les unités filtrantes (44) solidarisées par un joint (46), et une enveloppe métallique (42).

7. Dispositif selon l'une des revendications 3 à 6, **caractérisé en ce que** ledit moyen d'injection comprend un réservoir de gazole (34) et une chambre d'injection (36) du gazole contenu dans ledit réservoir, dans le conduit d'évacuation (16).

8. Dispositif selon la revendication précédente, **caractérisé en ce que** ladite chambre (36) est alimentée, d'une part, en gazole par l'intermédiaire d'un premier conduit (30) la reliant audit réservoir (34), et d'autre part, en air comprimé par l'intermédiaire d'un second conduit (32), la reliant au moteur (10), ladite chambre comportant un orifice par lequel le gazole est injecté dans ledit dispositif de filtration.

9. Dispositif selon l'une des revendications 7 ou 8, **caractérisé par le fait que** les conduits (30 et 32) alimentant la chambre (36) du système d'injection en gazole et en air comprimé comportent chacun une électrovanne (31 et 33) commandée par le boîtier électronique de commande, l'ouverture de ces électrovannes entraînant l'entrée de gazole et d'air comprimé dans la chambre (36) et donc l'injection de gazole dans le conduit d'évacuation des gaz d'échappement.

10. Dispositif selon l'une des revendications 8 ou 9, **caractérisé en ce que** la chambre (36) du système d'injection est munie d'une buse en regard de l'orifice permettant d'injecter le gazole sous forme nébulisée, dans le conduit d'évacuation des gaz (16).

11. Dispositif selon l'une des revendications 5 à 10, **caractérisé en ce que** les unités filtrantes (44) sont constituées préférentiellement en carbure de silicium ou tout autre matériau équivalent, dont la structure est de type nid d'abeille.

12. Dispositif selon l'une des revendications 3 à 11, **caractérisé en ce que** le moyen de production de catalyseur de combustion est constitué par au moins une cartouche à base de platine ou tout matériau équivalent, catalysant la transformation du monooxyde d'azote (NO), contenu dans les gaz d'échappement en dioxyde d'azote (NO₂), le NO₂ produit catalysant la réaction de combustion des particules colmatant le filtre.

13. Dispositif selon l'une des revendications 7 à 12, à, **caractérisé en ce que** la capacité du réservoir secondaire (34) est préférentiellement équivalente au volume maximum de gazole injecté lors de la post-injection.

14. Dispositif selon l'une des revendications 6 à 13, **caractérisé en ce que** les filtres à particules (22a et 22b) sont placés dans l'enceinte (18), en parallèle.

## Patentansprüche

1. Verfahren zum Regenerieren einer Filtervorrichtung für von einem Dieselmotor erzeugte Abgase, wobei dieses Verfahren von der Art derer ist, bei denen Partikel, die an einer Filtereinrichtung (22) der Filtervorrichtung zurückgehalten werden, dank der Wirkung eines Verbrennungskatalysators (20) verbrannt werden, wobei die Filtereinrichtung (22) für die Abgase einem Betriebsmittel des Verbrennungskatalysators (20) nachgeordnet vorgesehen ist,
**dadurch gekennzeichnet, dass** es im Wesentlichen darin besteht, die heißen Abgase um die Filtereinrichtung (22) herum zurückzuhalten, um den Partikeln zumindest einen Teil der zu ihrer Verbrennung notwendigen Wärmeenergie zu liefern und die Partikel so zu verbrennen, dass die Filtervorrichtung regeneriert wird, und auch:
- ein Betriebsmittel des Verbrennungskatalysators (20) in der Filtervorrichtung einzusetzen,
- eine Temperatur θₘ in unmittelbarer Nähe des Betriebsmittels des Verbrennungskatalysators (20) zu messen,
- θₘ mit einer Temperatur θᵣ zu vergleichen, die der Temperatur entspricht, bei der die Verbrennung des Kraftstoffs unter Mitwirkung des Verbrennungskatalysators abgeschlossen ist,
- wenn θₘ größer oder gleich θᵣ ist, eine Kraftstoffnacheinspritzung in die Filtervorrichtung während einer bestimmten Dauer mittels einer Einspritzvorrichtung auszulösen, um eine Temperaturerhöhung der Partikel herbeizuführen, um ihre Verbrennung zu ermöglichen.

2. Verfahren nach dem vorhergehenden Anspruch, **dadurch gekennzeichnet, dass** es auch darin besteht:
- einen Druck Pₘ in der unmittelbaren Nähe des Betriebsmittels des Verbrennungskatalysators (20) zu messen, wobei der Druck Pₘ den Grad der Zusetzung der Filtereinrichtung (22) durch die Partikel wiederspiegelt,
- den Druck Pₘ mit einem Referenzdruck P, zu vergleichen, der dem höchsten annehmbaren Zusetzungsgrad entspricht,
- wenn Pₘ größer oder gleich dem Druck P, ist, θₘ mit θᵣ zu vergleichen, wenn θₘ größer oder gleich θᵣ ist, die Kraftstoffnacheinspritzung auszulösen.

3. Vorrichtung, die die Durchführung des Regenerierungsverfahrens nach Anspruch 1 oder 2 ermöglicht, umfassend ein Betriebsmittel des Verbrennungskatalysators (20), eine dem Betriebsmittel des Verbrennungskatalysators nachgeordnete Filtereinrichtung (22), eine dem Betriebsmittel des Verbrennungskatalysators vorgeordnete Kraftstoffeinspritzvorrichtung, wobei die Betriebsmittel des Verbrennungskatalysators und die Filtereinrichtungen in einem Reaktionsbehälter (18) im Strömungsweg der von einem Motor (10) erzeugten Abgase enthalten sind, sowie ein elektronisches Steuergerät (28) und mindestens einen Temperaturfühler (24), der im Inneren des Behälters (18) angebracht ist, um darin die Temperatur θₘ zu messen,
**dadurch gekennzeichnet, dass**
die Kraftstoffeinspritzvorrichtung mit einem Abgasabzugsrohr (16) in Verbindung steht, und dass das elektronische Steuergerät (28) mit dem Temperaturfühler (24) verbunden ist, den gemessenen Wert θₘ mit dem Referenzwert θᵣ vergleicht, und mittels des Einspritzsystems die Kraftstoffeinspritzung in das Abzugsrohr (16) auslöst, wenn der Messwert θₘ größer oder gleich dem Referenzwert θᵣ ist.

4. Vorrichtung nach Anspruch 3, die die Umsetzung des Regenerierungsverfahrens nach Anspruch 2 ermöglicht, **dadurch gekennzeichnet, dass** sie mindestens einen Druckfühler (26) umfasst, der im Inneren des Behälters (18) angebracht ist, um darin den Druck Pₘ zu messen, und dass das elektronische Steuergerät (28) mit dem Druckfühler (26) verbunden ist, den gemessenen Wert Pₘ mit dem Referenzwert Pᵣ vergleicht, und mittels des Einspritzsystems die Kraftstoffeinspritzung in das Abzugsrohr (16) auslöst, wenn der Messwert Pₘ größer oder gleich dem Referenzwert Pᵣ ist.

5. Vorrichtung nach Anspruch 3 oder 4, **dadurch gekennzeichnet, dass** die Filtereinrichtung, die aus einer Gruppe von Filtereinheiten (44) besteht, in eine Abgasaufnahmekammer eingetaucht ist, wobei die Abgase die Filtereinheiten erhitzen.

6. Vorrichtung nach Anspruch 5, **dadurch gekennzeichnet, dass** die Filtereinrichtung aus mindestens zwei Partikelfiltern (22a, 22b) besteht, die einen Körper (40) umfassen, der von den Filtereinheiten (44) gebildet ist, die durch ein Verbindungsstück (46) und eine Metallummantelung (42) fest miteinander verbunden sind.

7. Vorrichtung nach einem der Ansprüche 3 bis 6, **dadurch gekennzeichnet, dass** die Einspritzvorrichtung in dem Abzugsrohr (16) einen Kraftstoffbehälter (34) und eine Einspritzkammer (36) für den im Behälter enthaltenen Kraftstoff umfasst.

8. Vorrichtung nach dem vorhergehenden Anspruch, **dadurch gekennzeichnet, dass** die Einspritzkammer (36) einerseits mittels einer ersten Leitung (30), die sie mit dem Behälter (34) verbindet, mit Kraftstoff, und andererseits mittels einer zweiten Leitung (32), die sie mit dem Motor (10) verbindet, mit Druckluft gespeist wird, wobei die Kammer eine Öffnung umfasst, durch die der Kraftstoff in die Filtervorrichtung eingespritzt wird.

9. Vorrichtung nach einem der Ansprüche 7 oder 8, **dadurch gekennzeichnet, dass** die Leitungen (30 und 32), die die Kammer (36) des Einspritzsystems mit Kraftstoff und Druckluft speisen, jeweils ein Elektroventil (31 und 33) umfassen, das vom elektronischen Steuergerät gesteuert wird, wobei die Öffnung dieser Elektroventile den Eintritt von Kraftstoff und Druckluft in die Kammer (36) und somit die Einspritzung von Kraftstoff in das Abgasabzugsrohr herbeiführt.

10. Vorrichtung nach einem der Ansprüche 8 oder 9, **dadurch gekennzeichnet, dass** die Kammer (36) des Einspritzsystems mit einer der Öffnung zugewandten Düse ausgestattet ist, die es ermöglicht, den Kraftstoff in zerstäubter Form in das Abgasabzugsrohr (46) einzuspritzen.

11. Vorrichtung nach einem der Ansprüche 5 bis 10, **dadurch gekennzeichnet, dass** die Filtereinheiten (44) vorzugsweise aus Siliciumcarbid oder irgendeinem anderen gleichwertigen Werkstoff bestehen, dessen Struktur wabenartig ist.

12. Vorrichtung nach einem der Ansprüche 3 bis 11, **dadurch gekennzeichnet, dass** das Betriebsmittel des Verbrennungskatalysators aus mindestens einer Kartusche auf Basis von Platin oder irgendeines anderen gleichwertigen Werkstoffs besteht, der die Umwandlung des in den Abgasen enthalten Stickstoffmonoxids (NO) in Stickstoffdioxid (NO₂) beschleunigt, wobei das entstehende NO₂ die Verbrennungsreaktion der Partikel beschleunigt, die den Filter zusetzen.

13. Vorrichtung nach einem der Ansprüche 7 bis 12, **dadurch gekennzeichnet, dass** das Fassungsvermögen des zweiten Behälters (34) vorzugsweise dem Höchstvolumen des Kraftstoffs entspricht, der bei der Nacheinspritzung eingespritzt wird.

14. Vorrichtung nach einem der Ansprüche 6 bis 13, **dadurch gekennzeichnet, dass** die Partikelfilter (22a und 22b) im Behälter (18) parallel eingesetzt sind.

## Claims

1. Method of regenerating a device for filtering the exhaust gases produced by a diesel engine, this method being of the type in which particles, held on a filtration means (22) of the filtration device, are combusted by the action of a combustion catalyst (20), the filtration means (22) for exhaust gases being provided downstream of a production means of the combustion catalyst (20), **characterised in that** the method consists essentially of retaining the hot exhaust gases around the filtering means (22) in order to supply to the particles at least some of the calorific energy necessary to their combustion and in burning the particles so as to regenerate the filtering device and also consists in:
- implementing a means of producing combustion catalyst (20) in the filtration device,
- measuring a temperature θₘ in the vicinity of the means of producing combustion catalyst (20),
- comparing θₘ to a temperature θᵣ corresponding to the temperature at which the combustion of the diesel oil is complete in the presence of the combustion catalyst,
- if θₘ is greater than or equal to θᵣ, triggering post-injection of diesel oil via an injection means into the filtration device for a specified duration in order to bring about an increase in temperature of the particles in order to permit their combustion.

2. Method according to the preceding claim, **characterised in that** it also consists in:
- measuring a pressure Pₘ in the vicinity of the means of producing combustion catalyst (20), the pressure Pₘ reflecting the degree of obstruction of the filtration means (22) by the particles,
- comparing the pressure Pₘ to a reference pressure Pᵣ corresponding to the maximum acceptable degree of obstruction,
- if Pₘ is greater than or equal to the pressure Pᵣ, comparing θₘ to θᵣ,
- if θₘ is greater than or equal to θᵣ, triggering post-injection of diesel oil.

3. Device permitting the implementation of the regeneration method according to claim 1 or 2, comprising a means of producing combustion catalyst (20), a filtration means (22) of the exhaust gases downstream of the means of producing combustion catalyst, a means of injecting diesel oil upstream of the means of producing combustion catalyst, the same means of producing combustion catalyst and filtration means being contained in a reaction enclosure (18) in the path of the flux of exhaust gases produced by an engine (10), as well as an electronic control housing (28) and at least one temperature sensor (24) located inside the said enclosure (18) and being used to measure the temperature θₘ within the same, **characterised in that** the means of injecting diesel oil communicates with an evacuation pipe (16) for the exhaust gases and **in that** the electronic control housing (28) is connected to the temperature sensor (24), compares the value θₘ measured with the reference value θᵣ, and triggers the injection of diesel oil into the evacuation pipe (16) via the injection system when the measure θₘ is greater than or equal to the reference value θᵣ.

4. Device according to claim 3, permitting the implementation of the regeneration method according to claim 2, **characterised in that** it comprises at least one pressure sensor (26), located inside the enclosure (18) and being used to measure the pressure Pₘ within the same, and **in that** the electronic control housing (28) is connected to the pressure sensor (26), compares the value Pₘ measured with the reference value Pᵣ, and triggers the injection of diesel oil into the evacuation pipe (16) via the injection system when the measurement Pₘ is greater than or equal to the reference value Pᵣ.

5. Device according to claim 3 or 4, **characterised in that** the filtration means, formed by an assembly of filtering units (44), is immersed in a chamber for receiving the exhaust gases, the exhaust gases being used to heat the filtering units.

6. Device according to claim 5, **characterised in that** the filtration means is formed by at least two particle filters (22a, 22b) comprising a body (40) formed by the filtering units (44) which are connected by a joint (46), and a metal casing (42).

7. Device according to one of claims 3 to 6, **characterised in that** the injection means comprises a diesel oil reservoir (34) and an injection chamber (36) of the diesel oil contained in the reservoir, located in the evacuation pipe (16).

8. Device according to the preceding claim, **characterised in that** the chamber (36) is supplied on the one hand with diesel oil via a first pipe (30) connecting the same to the reservoir (34), and on the other hand with compressed air via a second pipe (32) connecting the same to the engine (10), the chamber comprising an aperture via which the diesel oil is injected into the filtration device.

9. Device according to either of claims 7 or 8, **characterised in that** the pipes (30 and 32) supplying the chamber (36) of the injection system with diesel oil and compressed air each comprise a solenoid valve (31 and 33) controlled by the electronic control housing, the opening of these solenoid valves bringing about the input of diesel oil and compressed air into the chamber (36) and hence the injection of diesel oil into the pipe for evacuating the exhaust gases.

10. Device according to either of claims 8 or 9, **characterised in that** the chamber (36) of the injection system is equipped with a nozzle opposite the aperture for injecting the diesel oil in a vaporised form into the evacuation pipe for the gases (16).

11. Device according to one of claims 5 to 10, **characterised in that** the filtering units (44) are formed preferably of silicon carbide or any other equivalent material which has a honeycomb structure.

12. Device according to one of claims 3 to 11, **characterised in that** the means of producing combustion catalyst is formed by at least one cartridge with a platinum base or a base of any other equivalent material which catalyses the conversion of nitrogen monoxide (NO) contained in the exhaust gases into nitrogen dioxide (NO₂), the NO₂ produced catalysing the combustion reaction of the particles clogging the filter.

13. Device according to one of claims 7 to 12, **characterised in that** the capacity of the secondary reservoir (34) is preferably equivalent to the maximum volume of diesel oil injected during post-injection.

14. Device according to one of claims 6 to 13, **characterised in that** the particle filters (22a and 22b) are located in parallel in the enclosure (18).
